# FASCICULE DE BREVET EUROPEEN

(11) **EP 0 085 598 B1**
(45) Date de publication et mention de la délivrance du brevet: **11.06.1986**
(21) Numéro de dépôt: 83400122.4
(22) Date de dépôt: 19.01.1983
(51) Int. Cl.: B41J 3/20

(54) **Procédé d'impression de points sur un papier thermosensible par une imprimante thermique et imprimante mettant en oeuvre ce procédé**
Verfahren zum Drucken von Punkten auf thermoempfindlichem Papier mit einem Thermodrucker und Drucker zur Verwendung dieses Verfahren
Method of printing dots on a thermosensitive paper with a thermal printer, and printer using this method

(30) Priorité: 29.01.1982 FR 8201451
(43) Date de publication de la demande: 10.08.1983
(73) Titulaire: THOMSON-CSF, 75008 Paris (FR)
(72) Inventeur: Gimel, Bernard, F-75379 Paris Cedex 08 (FR); Defay, Christian, F-75379 Paris Cedex 08 (FR)
(74) Mandataire: Weinmiller, Jürgen

## Description

La présente invention concerne un procédé d'impression de points sur un papier thermosensible par une imprimante thermique et une imprimate thermique mettant en oeuvre ce procédé.

On connaît un procédé d'impression de points sur papier thermosensible à l'aide d'une imprimante thermique dont la tête comporte N résistances espacées de deux fois le pas du point à imprimer et alignées dans la direction de la ligne à imprimer.

Selon ce procédé l'opération d'impression d'une ligne à 2 N points a lieu suivant deux étapes. Au cours dela première étape la tête d'impression est maintenue immobile et les résistances correspondant aux points à imprimer sont chauffées. Au cours de la deuxième étape la tête d'impression est déplacée d'un pas dans la direction de la ligne considérée pour que les résistances correspondant aux emplacements des points de la ligne restant à imprimer soient chauffées. De façon à ne pas faire apparaître de traînées sur le papier, les instants de chauffage des résistances sont séparés par les temps de déplacement de la tête d'impression et de déplacement du papier sous la tête d'impression pour positionner la tête sur la nouvelle ligne à imprimer. Grâce à ce procédé le temps d'impression d'une ligne est constant et il est relativement commode de synchroniser la réception des informations avec le dispositif qui les envoie. Toutefois les informations relatives à une ligne peuvent provenir de dispositifs quelconques tels que des contrôleurs de périphérique d'ordinateur et, lorsqu'elles arrivent à un rythme variable, il est nécessaire de prévoir des dispositifs de mémorisation de ces informations à l'aide, par exemple, d'une mémoire- tampon, pour ensuite transférer les informations mémorisées vers le dispositif d'impression de l'imprimante.

La taille des dispositifs de mémorisation ou de ces memoirestampon est déterminée, d'une part, en fonction du nombre d'informations ou de points maximums pouvant être reçus par unité de temps et d'autre part, en fonction de la vitesse d'impression de l'imprimante. La taille des mémoires utilisées sera d'autant plus grande que la vitesse d'impression est lente relativement à la vitesse des informations reçues.

Pour limiter la taille des dispositifs de mémorisation sans toutefois encourir un risque de débordement de ceux-ci, il existe plusieurs solutions qui tendent pour la plupart à diminuer le temps d'impression des imprimantes par augmentation de leur vitesse d'impression.

L'invention a pour but d'augmenter encore la vitesse d'impression des imprimantes thermiques.

A cet effet, l'invention a pour objet un procédé d'impression de points sur un papier thermosensible par une imprimante thermique comprenant, une tête d'impression formée de N résistances chauffantes régulièrement espacées et alignées dans la direction de la ligne à imprimer, des dispositifs d'entrée de signaux représentant les points à imprimer, des moyens de mémorisation des signaux reçus par les dispositifs d'entrée ainsi que des moyens de commande pour le déplacement de la tête d'impression et le chauffage des résistances correspondant aux points à imprimer, le procédé consistant dans une première étape, à chauffer les résistances correspondant aux emplacements des points à imprimer d'une ligne située directement au regard de ces résistances et dans une deuxième étape à décaler la tête d'impression pour chauffer à nouveau les résistances de la tête correspondant aux emplacements des points de la ligne restant à imprimer, caractérisé en ce qu'il consiste, également,à interdire le déplacement de la tête d'impression et à autoriser le chauffage des résistances correspondant aux points restant à imprimer au cours de la deuxième étape lorsque, le nombre de points a imprimer mémorisés à l'intérieur des moyens de mémorisation, dépasse un nombre déterminé de points, pour éviter que le nombre de points à mémoriser ne dépasse la capacité d'emmagasinage des moyens de mémorisation.

L'invention a également pour objet une imprimante thermique mettant en oeuvre le procédé précité comportant, une tête d'impression formée de N résistances chauffantes alignées dans la direction de la ligne à imprimer, des dispositifs d'entrée de signaux représentant les pointsà imprimer, des moyens de mémorisation des signaux reçus par les dispositifs d'entrée ainsi que des moyens de commande pour le déplacement de la tète d'impression et le chauffage des résistances correspondants aux points à imprimer, caractérisée en ce qu'elle comprend des moyens inhibiteurs des moyens de commande du déplacement de la tête d'impression lorsque le nombre de points à imprimer mémorisés à l'intérieur des moyens de mémorisation dépasse un nombre prédéterminé de points pour éviter un débordement de la capacité des moyens de mémorisation ainsi que des moyens pour autoriser le chauffage des résistances correspondant aux points restant à imprimer, ceci alors que les moyens inhibiteurs des moyens de commande de déplacement de la tête d'impression sont entrés en fonction.

D'autres caractéristiques et avantages de l'invention apparaitront au cours de la description faite au regar des dessins annexés, donnés uniquement à titre d'exemple et dans lesquels :

La figure 1 représente le dispositif d'impression de l'imprimante thermique selon l'invention associé à son dispositif de commande.

La figure 2 représente un diagramme des temps représentant un fonctionnement de l'imprimante lorsqu'il n'existe pas de risques de débordement des moyens de mémorisation.

La figure 3 est un diagramme des temps représentant le fonctionnement de l'imprimante lorsqu'il existe un risque de débordement des moyens de mémorisation.

Le dispositif d'impression représenté à la figure 1 comprend une tête d'impression 1, un organe de commande 2, des moyens de mémorisation 3 et un dispositif d'entrée/sortie 4, représentés à l'intérieur de traits en pointillés. La tête d'impression 1 est constituée par un support 5, un porte-électrodes 6, et des éléments de guidage 7, 8 en translation du porte électrodes 6. Les éléments de guidage 7 et 8 reposent sur le support 5. Le porte-électrode est constitué par un coulisseau 9 comportant des extrémités 10 et 11. Le porte-électrodes 6 comprend également N électrodes en saillie 12, à 12_{N} qui sont disposées le long du grand axe longidudinal du coulisseau et qui sont constituées par des résistances R, à R_{N}. Ces électrodes sont situées en regard d'un papier d'impression thermosensible qui est entrainé, de façon connue et par conséquent non représentée, par un dispositif de déplacement pas à pas du papier pour assurer l'impression des lignes d'information devant apparaitre sur le papier. Le coulisseau 9 comprend un axe d'articulation 13. Le coulisseau 9 est limité dans son déplacement également en translation dans un sens, par une butée 14 reposant sur le support 5 et sur laquelle s'appuie l'extrémité 10 du coulisseau 9 lorsque celui-ci est en position repos et dans l'autre sens, par un ressort 15 disposé entre l'extrémité 11 du coulisseau 9 et le support 5. Un électro-aimant 16 est fixé sur le support5 de manière à agir sur un levier, articulé sur un axe d'articulation 17 solidaire du support 5 et composé des bras 18 et 19 situés de part et d'autre de l'axe d'articulation 17, de façon que le bras 18 puisse être attiré par l'électro-aimant 16. L'extrémité du bras 19 est articulée sur l'axe d'articulation 13 du coulisseau 9.

L'organe de commande 2 comprend un registre à décalage 21, un séquenceur constitué par une horloge 22, un compteur 23 et un basculeur 24. L'organe de commande comprend également des amplificateurs de chauffage 25₁ à 25_{N} reliés chacun à une extrémité respectivedes résistances R₁ à R_{N} de la tete d'impression de façon à alimenter en courant ces résistances et a les chauffer. Un amplificateur de commande 26 assure la commande de l'électro-aimant 16. Le registre à décalage 21 comprend 2N basculeurs qui peuvent être chargés en parallèle par les signaux binaires arrivant sur ses entrées 1 parallèles, la commande de chargement étant assurée en synchronisme avec le signal H de l'horloge 22, appliqué sur son entrée C_{K} et un signal binaire de niveau 1 logique appliqué sur son entrée T. Le décalage des signaux binaires mémorisés à l'intérieur du registre à décalage 21 est assuré par l'application, en synchronisme avec le signal H appliqué sur son entrée C_{K}, d'un signal binaire de niveau 1 logique à l'entrée DEC du registre à décalage 21. Le transfert des signaux binaires présents sur l'entrée 1 à l'intérieur du registre à décalage 21 est réalisé à l'aide des deux portes ET 27, 28 et de la porte OU 29. La sortie de la porte OU 29 est reliée à l'entrée T du registre à décalage 21 et ses deux entrées sont reliées respectivementaux sorties des portes ET 27 et 28. La porte ET 27 comprend trois entrées, une première entrée est reliée à la sortie Q₁ du compteur 23, une deuxième entrée est reliée à la sortie Õ₂ du compteur 23 et une troisième entrée reçoit l'information "plein" provenant des moyens de mémorisation 3. La porte ET 28 comprend deux entrées, une première entrée est reliée àla sortie Q₃ du basculeur 24 et une deuxieme entrée reçoit l'information "plein" provenant des moyens de mémorisation 3. La commande de décalage des signaux mémorisés à l'intérieur du registre à décalage 21 est assurée par une logique de commande de décalage constituée par les portes ET 30, 31 et de la porte OU 32. La sortie de la porte OU 32 est reliée à l'entrée DEC du registre à décalage 21 et ses deux entrées sont reliées respectivement à la sortie de la porte ET 30 et à la sortie de la porte ET 31. La porte ET 30 comprend trois entrées, la première entrée est reliée à la sortie Q₁ du compteur 23, la deuxième entrée est reliée à la sortie O2 du compteur 23 et la troisième entrée reçoit l'information "pléin" provenant des moyens de mémorisation 3. La porte ET 31 comprend deux entrées, la première entrée reçoit l'information "plein" provenant des moyens de mémorisation 3 et la deuxième entrée est reliée à la sortie Q₃ du basculeur 24. Les sorties de rangs impairs Q₁ à Q₂ₙ₋₁ du registre à décalage 21 sont reliées respectivement aux entrées des portes ET 33₁ à 33_{N} dont les sorties sont reliées respectivement aux entrées des amplificateurs de chauffage 25₁ à 25_{N}. Les portes ET 33₁ à 33_{N} assurent la commande des amplificateurs de chauffage lorsqu'elles sont commandées, sur leur deuxième entrée par une logique de commande constituée des portes ET 34, 35, de la porte NON-ET 36 et de la porte OU 37 et sur leur troisième entrée par le signal H provenant de l'horloge 22. La sortie de la porte OU 37 est appliquée sur la deuxième entrée des portes ET 33₁ à 33_{N}. La porte OU 37 comprend trois entrées reliées respectivement aux sorties des portes ET 34, 35 et de la porte NON-ET 36. La porte ET 34 comprend trois entrées, une première entrée est reliée à la sortie 0₁ du compteur 23, la deuxième entrée est reliée à la sortie 0₂ du compteur 23 et la troisième entrée reçoit l'information "plein" provenant des moyens de mémorisation 3. La porte ET 35 comprend également trois entrées, la première entrée est reliée à la sortie Q₁ du compteur 23, une deuxième entrée est reliée à la sortie Q₂ du compteur 23 et la troisieme entrée reçoit l'information "plein" provenant des moyens de mémorisation 3. La porte NON-ET 36 comprend deux entrées, une première entrée reçoit l'information "plein" provenant des moyens de mémorisation 3 et la deuxième entrée est connectée à la sortie de l'horloge 22. La commande de l'amplificateur de commande 26 de l'électro-aimant 16 est assurée par la porte ET 38. La porte ET 38 a deux entrées reliées respectivement à la sortie Q₁ du compteur 23 et à la sortie délivrant l'information "plein" des moyens de mémorisation 3. La progression du compteur 23 est assurée par la porte 39 dont une entrée est reliée à la sortie de l'horloge 22 et dont l'autre entrée reçoit l'information "plein" provenant des moyens de mémorisation 3. De même le basculement du basculeur 24 est assuré par la porte 40 dont une entrée est reliée à la sortie de l'horloge 22 et dont l'autre entrée inverseuse reçoit l'information "pTëin" provenant des moyens de mémorisation 3.

Les moyens de mémorisation 3 sont constitués par des mémoires-tampon 41 et 41 bis, organisées en plusieurs mots de 2N bits d'informations correspondant chacun au nombre de points pouvant être imprimés sur une ligne du papier de l'imprimante. L'entrée d'informations de la mémoire 41 est reliée aux sorties parallèles d'un registre 42 qui mémorise les bits d'informations reçus par l'imprimante correspondant à l'impression de 2N points sur une ligne. Les mémoires 41 et 41bis sont organisées dans le mode dit"FIFO" qui est une abréviation du terme américain"First in, First out" selon lequel les informations qui sortent de la mémoire se retrouvent dans l'ordre qu'elles avaient au moment de leur entrée. Ces mémoires présentent un indicateur d'état qui prend l'état 1 logique . lorsque le nombre de mots d'informations mémorisés à l'intérieur de la mémoire a atteint la capacité maximum de mémorisation de celle-ci. Dans le cas de la figure 1 l'indication de l'etat de la memoire 41 bis est signalé par le signal "pTein" qui a le niveau 1 logique lorsque la mémoire 41 bis n'est pas complètement remplie et est a 0 logique lorsque cette mémoire est remplie. L'information "plein" est inversée par l'inverseur 43 pour délivrer l'information "pleiü". Les indications d'état "plein" de la mémoire 41 bis et "plein" de l'inverseur 43 sont utilisés comme moyens inhibiteurs des logiques de commande précédemment décrites.

Le dispositif d'entrée/sortie 4 est constitué, dans le cadre de la figure 1, par un modulateur/démodulateur 44 qui délivre les informations relatives aux points à imprimer, sous une forme codée binaire en série,à destination de l'entrée du registre 42 du dispositif de mémorisation 3.

Le fonctionnement du dispositif qui vient d'être décrit est le suivant. Les informations proviennent à l'imprimante à l'entrée du modulateur/démodulateur 44. Le modulateur/démodulateur 44 délivre une suite de signaux binaires représentant chacun l'état d'un point de la ligne à imprimer et présentant l'état 0 ou l'état 1 suivant que le point correspondant doit être noirci ou doit rester blanc. Ces signaux sont transmis en série à l'entrée du registre 42 pour être ensuite transférés dansla mémoire 41 chaque fois que 2N signaux représentant 2N points d'une ligne ont été emmagasinés dans le registre 42. Les mots de 2N signaux ainsi formés sont transferes de façon connue en soi successivement dans la mémoire 41 puis dans la mémoire 41bis pour être appliqués, successivement, à l'entrée 1 du registre à décalage 21 dans l'ordre de leur arrivée. Un risque de débordement est signalé par l'état d'une zone de la mémoire 41 bis qui prend le niveau logique 1 lorsque le nombre de mots mémorisés à l'intérieur de la mémoire 41 bis atteint la capacité maximum de mémorisation de celles-ci, cette situation se traduisant par l'apparition d'un signal de niveau logique 0 sur la sortie appelée "plein" de la mémoire 41 bis. En fonction de l'etat 0 ou de l'etat 1 de la sortie "plein", deux types de situation peuvent avoir lieu.

Dans un premier type lorsque la sortie "plein" a le niveau 1, aucun risque de débordement n'est prévisible, la tête d'impression est alors commandée en mode normal de la façon représentée dans le chronogramme de la figure 2. Sur cette figure les signaux d'horloge H délivrés par l'horloge 22 sont représentés à la première ligne, la deuxième ligne représente l'évolution du signal de sortie Q₁ du compteur 23, la deuxième ligne représente l'évolution du signal Q₂ sortant du compteur 23, la quatrième ligne représente les instants Tᵢ de commande, sur l'entrée T du registre 21, du transfert des informations présentées sur son entrée I, la cinquième ligne représente les instants DEC de commande, sur l'entrée DEC du registre 21, du décalage vers la gauche des 2N bits d'informations mémorisées à l'intérieur du registre 21. Les sixième, septième et huitième lignes représentent respectivement les instants R de retour ou de repos de la tête d'impression sur sa butée, les instants CH de chauffage des électrodes et les instants D de déplacement de la tête d'impression.

En début d'impression, la tête d'impression ne noircit que les points de la ligne dont le numéro d'ordre est impair. Le cycle d'impression commence par un transfert des 2N signaux présents à l'entrée 1 du registre à décalage 21, dans le registre à décalage 21, aux instants Tᵢ. Chaque instant Tᵢ est défini par le niveau logique 1 apparaissant à la sortie de la porte OU 29 lorsque les sorties 0₁ et Q₂ du compteur 23 ont respectivement les valeurs 1 et 0 et lorsque le signal d'horloge H a le niveau haut sur la figure 2. Le chauffage des résistances des électrodes correspondant aux points qui doivent être noircis sur la ligne à imprimer a lieu un instant plus tard lorsque simultanément les sorties Q₁ et Q₂ du compteur 23et le signal H délivré par l'horloge 22 ont la valeur 1 logique. Les 2N bits d'informations contenues dans le registre 21 sont alors décalés d'un pas vers la gauche, dans le registre à décalage 21, au top d'horloge suivant,à la retombée du signal Q₁ sortant du compteur 23, alors que, le signal G₂ sortant du compteur 23 reste à la valeur 1 logique. Le déplacement D du porte-électrodes a ensuite lieu en comprimant le ressort 15 pendant toute la durée du signal Q₁ délivré par le compteur 23. Le chauffage des résistances correspondant aux points restant à imprimer est commandé à la fin du déplacement du porte-électrodes 23 lorsque simultanément les signaux 0₁ et O2 sortant du compteur 23 ont la valeur 0 logique et quele signal H délivré par l'horloge 22 a la valeur 1 logique. A l'instant d'horloge suivant, lorsque la sortie 0₁ du compteur 23 retourne à l'état 1, le retour du porte- éelectrodes a lieu par la coupure du courant d'alimentation de l'électro-aimant 16 et par l'action du ressort 15 qui se détend. Lorsque le porte-électrodes est revenu sur sa butée 14, un nouveau cycle d'impression recommence, après, que le mot d'information présent à l'entrée I du registre 21 ait été à nouveau transféré dans ce registre, et que l'avance du papier pour l'impression de la ligne suivante ait été réalisée. Cetteavance du papier pourra s'effectuer par exemple, durant les instants Tᵢ de transfert des informations dans le registre 21.

Un deuxième type de situation, représenté par la figure 3, peut se presenter lorsqu'un risque de débordement est signalé par l'état 0 du signal "plein". Ce signal va alors agir comme moyen inhibiteur des moyens de commande de déplacement de la tête d'impression. Dans ce cas l'alimentation de l'électro-aimant 16 n'est plus réalisée du fait de l'application du signal "plein" sur l'entrée correspondante de la porte ET 38. De la même façon la progression du compteur 23 n'est plus réalisée. La synchronisation des commandes de la tête d'impression est remplacée par le basculement du basculeur 24 qui change d'état au rythme du signal H de l'horloge 22 validé par la porte 40. L'évolution de la sortie Q₃ du basculeur 24 est représentée par la figure 3, ce signal prenant la valeur logique 1 tous les deux tops d'horloge. Dans ce cas le transfert des informations, présentes à l'entrée 1 du registre 21, à l'intérieur du registre à décalage 21'alieu tous les deux tops d'horloge chaque fois que la sortie 0₃ du basculeur 24 présente l'état logique 1. Lorsque ce transfert est effectué, le décalage des mots d'informations à 2N bits contenus dans le registre à décalage 21, est effectué d'un pas vers la gauche au top d'horloge suivant, lorsque, la sortie Q₃ du basculeur 24 prend la valeur logique 0. On remarque que dans cette situation, du fait qu'aucun déplacement du porte-électrodes ne se produit, le chauffage des résistances correspondant aux points à imprimer a lieu à l'intérieur de chaque période d'horloge lorsque le signal d'horloge H a la valeur logique 0. On s'aperçoit également que selon cette configuration le cycle d'impression d'une ligne sur le papier a une durée correspondant à deux périodes d'horloge alors que dans le cas du mode de fonctionnement représenté à la figure 2 le cycle d'impression a lieu durant quatre cycles d'horloge. Le résultat est que, deux points noirs voisins qui normalement devaient être noircis, sont remplacés, dans le cadre du fonctionnement représenté à la figure 3, par un point unique mais plus large, ce qui compense la perte de définition. Néanmoins cette perte de définition est compensée par un gain de temps d'impression appréciable qui permet de diminuer considérablement la taille des dispositifs de mémorisation. Comme dans le cas précédent, l'avance du papier sous la tête d'impression pourra s'effectuer durant les instants Tᵢ de transfertdes informations dans le registre 21. Comme les instants Tᵢ se trouvent intercalés (figure 3) entre les instants de chauffage des électrodes, les risques de faire des trainées sur le papier lorsque celui-ci se déplace sont écartés.

Bien que les principes de la présente invention aient été décrits ci-dessus en relation avec l'exemple particulier de réalisation, il faut comprendre que d'autres modes de réalisation de l'invention sont également possibles sans pour autant sortir du cadre et de la portée de l'invention. C'est ainsi que l'on pourra tout aussi bien assurer les déplacements du coulisseau de la - tête d'impression par un moteur pas à pas oscillant entre deux positions ou plusieurs positions et commandé à l'aide d'un organe de commande constitué par un microprocesseur. Selon cette variante de réalisation on pourra également effectuer un chargement en parallèle ou en série d'un registre à décalage équivalent au registre 21 precédemment décrit. Le choix entre ces deux modes de chargement pourra être déterminé en fonction du nombre plus ou moins important de points à imprimer par ligne. De même les risques de débordement des moyens de mémorisation pourront être signalés par tout autre dispositif que celui décrit précédemment, consistant par exemple, à faire compter par un compteur du microprocesseur les mots d'informations ou les signaux reçus par les moyens de mémorisation durant des périodes de temps déterminées et en fonction du nombre obtenu à autoriser ou à interdire les déplacements de la tête d'impression.

## Revendications

1/ Procédé d'impression de points sur un papier thermosensible par une imprimante thermique comprenant une tête d'impression (1) formée de N résistances chauffantes alignés dans la direction de la ligne à imprimer, des dispositifs (4) d'entrée des signaux représentant les points à imprimer, des moyens (3) de mémorisation des signaux reçus par les dispositifs d'entrée ainsi que des moyens (2) de commande pour le déplacement de la tête d'impression et le chauffage des résistances correspondant aux emplacements des points à imprimer, le procédé consistant, dans une première étape, à chauffer les résistances correspondant aux emplacements des points à imprimer d'une ligne située directement au regard de ces résistances et dans une deuxième étape à décaler la tête d'impression pour chauffer à nouveau les résistances de la tête correspondant aux emplacements des points de la ligne restant à imprimer, caractérisé en ce qu'il consiste également, à interdire le déplacement de la tête d'impression et à autoriser le chauffage des résistances correspondant aux points restant à imprimer au cours de la deuxième étape lorsque, le nombre de points à imprimer, mémorisés à l'intérieur des moyens de mémorisation, dépasse un nombre déterminéde points, pour éviter que le nombre de points à mémoriser ne dépasse la capacité d'emmagasinage des moyens de mémorisation.

2/ Imprimante thermique comportant une tète d'impression (1) formée de N résistances chauffantes alignées dans la direction de la ligne à imprimer, un dispositif (4) d'entrée de signaux représentant les points à imprimer, des moyens (3) de mémorisation des signaux reçus par les dispositifs d'entrée ainsi que des moyens (2) de commande pour le déplacement de la tête d'impression et le chauffage des résistances correspondant aux points à imprimer, caractérisée en ce qu'elle comprend des moyens inhibiteurs (38, 41 bis) des moyens de commande de déplacement de la tête d'impression lorsque le nombre de points à imprimer mémorisés à l'intérieur des moyens de mémorisation (3) dépasse un nombre predéterminé de points pour éviter un débordement de la capacité des moyens de mémorisation, ainsi que des moyens pour autoriser le chauffage des résistances correspondant aux points restant à imprimer, ceci alors que les moyens inhibiteurs des moyens de commande de déplacement de la tête d'impression sont entrés en fonction.

3. Imprimante thermique selon la revendication 2, caractérisée en ce que les moyens inhibiteurs sont constitués par l'état d'une zone de mémoire située à l'intérieur des moyens de mémorisation ainsi que par des moyens (38) pour interdire les déplacements de la tête d'impression sensibles à l'état de la zone de mémoire.

4. Imprimante thermique selon la revendication 2, caractérisé en ce que les moyens inhibiteurs sont constitués par un compteur des signaux reçus par les dispositifs d'entrée durant une période de temps déterminée ainsi que par des moyens pour interdire les déplacements de la tête d'impression lorsque le compte obtenu dépasse une valeur prédéterminée.

5. Imprimante thermique selon l'une quelconque des revendications 2 à 4, caractérisée en ce que les moyens pour interdire les déplacements de la tête d'impression sont situés à l'intérieur des moyens (2) de commade.

6. Imprimante thermique selon l'une quelconque des revendications 2 à 5, caractérisé en ce que les moyens de commande (2) sont constitués par un microprocesseur.

## Patentansprüche

1. Verfahren zum Drucken von Punkten auf einem wärmeempfindlichen Papier mit einem Wärmedrucker, der einen Druckkopf (1) bestehend aus N Heizwiderständen, die fluchtend in Richtung der zu druckenden Zeile angeordnet sind, Eingangsvorrichtungen (4) für die Signale, die die zu druckenden Punkte darstellen, Mittel (3) zum Speichern der von den Eingangsvorrichtungen erhaltenen Signale sowie Steuermittel (2) für das Verschieben des Druckkopfes und das Heizen der Widerstände entsprechend den Positionen der zu druckenden Punkte aufweist, wobei das Verfahren in einer ersten Stufe darin besteht, die Widerstände zu heizen, die den Positionen der zu druckenden Punkte einer direkt gegenüber diesen Widerständen liegenden Zeile entsprechen, und in einer zweiten Stufe darin, den Druckkopf zu verschieben, um wiederum die Widerstände des Kopfes zu heizen, die den Positionen der Punkte der Zeile entsprechen, die noch gedruckt werden sollen, dadurch gekennzeichnet, daß es ebenfalls darin besteht, das Verschieben des Druckkopfes zu verbieten und das Heizen der den während der zweiten Stufe verbleibenden zu druckenden Punkten entsprechenden Widerstände zu erlauben, wenn die Anzahl der zu druckenden Punkte, die in Speichermitteln gespeichert sind, eine bestimmte Punktzahl überschreitet, um zu verhindern, daß die Zahl der zu speichernden Punkte die Speicherkapazität der Speichermittel überschreitet.

.2. Wärmedrucker mit einem Druckkopf (1) bestehend aus N Heizwiderständen, die in Richtung der zu druckenden Zeile fluchtend angeordnet sind, einer Eingangsvorrichtung (4) für Signale, die die zu druckenden Punkte repräsentieren, Mitteln (3) zur Speicherung der von den Eingangsvorrichtungen erhaltenen Signale sowie Steuermitteln (2) für das Verschieben des Druckkopfes und das Heizen der den zu druckenden Punkten entsprechenden Widerstände, dadurch gekennzeichnet, daß er Mittel (38, 4lbis) zum Sperren der Steuermittel aufweist, von denen der Druckkopf verschoben wird, wenn die Anzahl der in den Speichermitteln (3) gespeicherten zu druckenden Punkte eine vorbestimmte Anzahl von Punkten überschreitet, um ein Überschreiten der Kapazität der Speichermittel zu verhindern, sowie Mittel zum Autorisieren des Heizens der den verbleibenden zu druckenden Punkte entsprechenden Widerstände, wenn die Mittel zum Sperren der Steuermittel zum Verschieben des Druckkopfes tätig geworden sind.

3. Wärmedrucker nach Anspruch 2, dadurch gekennzeichnet, daß die Sperrmittel vom Zustand eines Speicherbereichs innerhalb der Speichermittel sowie von Mitteln (38) zum Verhindern der Bewegungen des Druckkopfes gebildet werden, die auf den Zustand des Speicherbereichs reagieren.

4. Wärmedrucker nach Anspruch 2, dadurch gekennzeichnet, daß die Sperrmittel von einem Zähler der von den Eingangsvorrichtungen während einer bestimmten Zeitdauer erhaltenen Signale sowie von Mitteln gebildet werden, die die Bewegungen des Druckkopfes verbieten, wenn die erhaltene Summe einen vorbestimmten Wert überschreitet.

5. Wärmedrucker nach einem beliebigen der Ansprüche 2 bis 4, dadurch gekennzeichnet, daß die Mittel zum Verbieten der Bewegungen des Druckkopfes sich innerhalb der Steuermittel (2) befinden.

6. Wärmedrucker nach einem beliebigen der Ansprüche 2 bis 5, dadurch gekennzeichnet, daß die Steuermittel (2) aus einem Mikroprozessor bestehen.

## Claims

1. A method for printing dots on a heat sensitive paper by means of a thermal printer comprising a printing head (1) formed by N heating resistors aligned in the direction of the line to be printed signal input devices (4) representing the dots to be printed, means (3) for storing the signals received by the input devices, as well as means (4) for controlling the displacement of the printing head and the heating of the resistors corresponding to the locations of the dots to be printed, the method consisting, in a first step, of heating the resistors corresponding to the locations of the dots to be printed in a line directly facing these resistors and in a second step in displacing the printing head in order to heat again the resistors of the head corresponding to the locations of the dots of the line still to be printed, characterized in that it further consists in preventing the printing head from being displaced and in authorizing the resistors to be heated corresponding to the dots still to be printed during the second step when the number of dots to be printed, stored in the storage means, exceeds a predetermined number of dots, in order to exclude the number of dots to be stored from exceeding the storage capacity of the storage means.

2. A thermal printer comprising a printing head (1) formed of N heating resistors aligned in the direction of the line to be printed, an input device (4) for signals representing the dots to be printed, means (3) for storing the signals received by the input device as well as means (2) for controlling the displacement of the printing head and the heating of the resistors corresponding to the dots to be printed, characterized in that it comprises means (38, 4lbis) for inhibiting the printing head displacement control means when the number of dots to be printed and stored in the storage means (3) exceeds a predetermined number of dots in order to avoid an overflow of the capacity of the storage means as well as means for authorizing the heating of the resistors corresponding to the number of dots still to be printed, and this when the inhibiting means of the printing head displacement control means have become operative.

3. A thermal printer according to claim 2, characterized in that the inhibiting means are constituted by the state of a memory zone situated in the storage means, as well as by means (38) for preventing the displacements of the printing head, these means being sensitive to the state of the storage zone.

4. A thermal printer according to claim 2, characterized in that the inhibiting means are constituted by a counter which counts the signals received by the input devices during a predetermined time period, as well as by means for preventing the printing head from being displaced when the count obtained exceeds a predetermined value.

5. A thermal printer according to any one of the claims 2 to 4, characterized in that the means for preventing the printing head from being displaced are situated in the control means (2).

6. A thermal printer according to any one of claims 2 to 5, characterized in that the control means (2) are constituted by a microprocessor.
